# EUROPÄISCHE PATENTSCHRIFT

(11) **EP 0 000 413 B1**
(45) Veröffentlichungstag und Bekanntmachung des Hinweises auf die Patenterteilung: **10.12.1980**
(21) Anmeldenummer: 78200075.6
(22) Anmeldetag: 03.07.1978
(51) Int. Cl.: B41J 33/518, B41J 29/18, F16H 35/00

(54) **Antriebsvorrichtung zum bedarfsweisen Transport bzw. Umschalten eines Farbbandes und zum Abschwenken des Druckkopfes in Druckeinrichtungen**
Drive mechanism for printers, either for progressing or reversing an ink ribbon, or for retracting the printing head
Mécanisme d'entrainement pour imprimantes, applicable soit pour le transport ou l'inversion d'un ruban encreur soit pour le basculement de la tête d'impression

(30) Priorität: 13.07.1977 DE 2731593; 13.07.1977 DE 2731607
(43) Veröffentlichungstag der Anmeldung: 24.01.1979
(73) Patentinhaber: Philips Patentverwaltung GmbH, 22335 Hamburg (DE); Philips Electronics N.V., 5621 BA Eindhoven (NL)
(72) Erfinder: Adamek, Manfred, D-5241 Freusburg-Struth (DE); Würscher, Horst, D-5901 Wilnsdorf (DE)
(74) Vertreter: Wagener, Günther

## Beschreibung

Antriebsvorrichtung zum bedarfsweisen Transport bzw. Umschalten eines Farbbandes und zum Abschwenken des Druckkopfes in Druckeinrichtungen
Die Erfindung betrifft eine Antriebsvorrichtung zum bedarfsweisen Transport bzw. Umschalten eines Farbbandes und zum Abschwenken des Druckkopfes vom Druckwiderlager in Druckeinrichtungen einer Schreib- oder Buchungsmaschine, bei der die Umschaltung und der Transport des Farbbandes durch fest über eine Schaltwelle miteinander verbundenen Zahnrädern erfolgt, die durch Längsverschiebung der Schaltwelle wechselweise in zugeordnete Zahnkränze der seitlich der Druckeinrichtung angeordneten Spulenträger in Eingriff kommen, und bei der die Abschwenkung des Druckkopfes durch Straffung eines Zugseiles erfolgt, das auf der einen Seite der Druckeinrichtung und auf der anderen^{*}Umlenkrollen am Druckkopf vorbeigeführt ist.

^{*} Seite an einem Schwenkhebel befestigt und über

Aus der DE-OS 19 23 498 ist eine Vorrichtung zum Transport bzw. Umschalten eines Farbbandes bekannt, bei der jedem Spulenträger ein Zahnrad, insbesondere Schneckenrad zugeordnet ist. Diese beiden Zahnräder sind über eine Schaltwelle miteinander verbunden, die verschiebbar gelagert ist. Ist das Farbband abgespult, so wird eine weitere Bewegung des Farbbandes durch die leere Spule gestoppt. Die über ein Zahnradgetriebe von einem Motor betätigte Schaltwelle wird in der bisherigen Richtung weiterbewegt, so daß über das antreibende Schneckenrad eine Kraft in Längsrichtung der Schaltwelle ausgeübt wird. Diese Kraft bewirkt eine Verschiebung der Welle, sobald sie größer ist als die diese Verschiebung an sich verhindernde Kraft einer Totpunktschaltvorrichtung. Der für diese Antriebsvorrichtung benötigte Elektromotor dreht dabei stets in ein und derselben Richtung.

Bei Schreib- und Buchungsmaschinen ist es weiterhin bekannt, den Druckkopf vom Druckwiderlager abzuziehen, um dadurch ein leichteres Einführen der zu beschreibenden Aufzeichnungsträger zu ermöglichen. So ist eine Abschwenkvorrichtung bekannt, bei der ein Zugseil verwendet wird, das auf der einen Seite der Druckeinrichtung befestigt ist, während es auf der anderen Seite mit einem Schwenkhebel verbunden ist. Im Bereich des Druckkopfes, der auf einem längs des Druckwiderlagers bewegbaren Wagen senkrecht zum Druckwiderlager verschiebbar gelagert ist, wird das Zugseil von mindestens drei Rollen umgelenkt, von denen zwei seitlich des Druckkopfes auf dem Wagen und eine in Richtung auf das Druckwiderlager versetzt dazu auf dem Druckkopf gelagert sind. Wird der Schwenkhebel betätigt, so wird das Seil gestrafft und dadurch die auf dem Druckkopf befindliche Rolle in Richtung auf die von den beiden Rollen des Wagens gebildete Ebene gezogen.

Zur Steuerung des Schwenkhebels ist ein Elektromotor vorgesehen, der bedarfsweise geschaltet wird.

Der Erfindung liegt die Aufgabe zugrunde, eine Vorrichtung zu schaffen, die sowohl zum Antrieb einer Transport- und Umschalteinrichtung für das Farbband als auch zum Abziehen des Druckwerkes bedarfsweise verwendet werden kann, so daß für beide Antriebsarten nur ein Elektromotor vorzusehen ist und bei der die zur Umkehrung erforderlichen Farbbandspannkräfte möglichst gering sind und die in ihrem Aufbau einfach gestaltet ist. Dabei wird davon ausgegangen, daß beide Antriebsarten nicht gleichzeitig wirksam werden, denn in Schreib- und Buchungsmaschinen wird ein Schreibvorgang niemals bei abgeschwenktem Druckkopf vorgenommen.

Diese Aufgabe wird in vorteilhafter Weise dadurch gelöst, daß eines der mit den Zahnkränzen der Spulenträger zusammenwirkenden Zahnräder ständig über ein Richtgesperre mit einer gemeinsamen Antriebsachse in Wirkverbindung steht, daß der das Zugseil an seinem freien Ende haltende Abschwenkhebel auf einer exzentrischen Kurvenscheibe einer Halbtourenkupplung abrollt, die über ein weiteres Richtgesperre mit der gemeinsamen Antriebsachse in Wirkverbindung steht, daß beide Richtgesperre in entgegengesetzten Richtungen sperren und daß die gemeinsame Antriebsachse von einem einzigen Elektromotor reversierbar antreibbar ist. Die Reversierung der Antriebsachse erfolgt zweckmäßig durch elektrische Umschaltung des Elektromotors. Sie kann aber auch über ein Wechselgetriebe erfolgen, so daß der Elektromotor ständig in gleicher Richtung dreht. Die elektrische Steuerung des Elektromotors ist technisch einfacher und läßt sich über Schaltvorrichtungen von der Halbtourenkupplung ohne weiteres ableiten. Da die Halbtourenkupplung während des Transportes und einer Umschaltung des Farbbandes frei auf der gemeinsamen Antriebsachse lagert, ist es zweckmäßig, die Halbtourenkupplung mit einer zweiten Kurvenscheibe mit zwei annähernd diametral gegenüberliegenden Vertiefungen zu versehen, in denen ein Fixierhebel zur Arretierung der beiden Endlagen des Abschwenkhebels einrastbar ist.

Die miteinander verbundenen Zahnräder und die diesen zugeordneten Spulenträger sind zweckmäßig mit kegelförmigen Ansätzen versehen, deren Kegelflächen jeweils zueinander gerichtet sind und bei gegenläufiger Drehrichtung aufeinander schleifen, solange die Zahnräder und die zugeordneten Zahnkränze außer Eingriff sind. Werden nach Umschaltung der Transportrichtung des Farbbandes die beiden zugeordneten Zahnräder außer Eingriff gebracht, so sind die Zahnkränze der miteinander verbundenen Zahnräder in Nute frei beweglich, die jeweils zwischen dem Zahnkranz und deren kegelförmigem Ansatz der Spulenträger angeordnet sind. Da diese nicht miteinander in Eingriff stehenden Zahnkränze gegenläufig einerseits von der Antriebsvorrichtung und andererseits vom Farbband angetrieben werden, schleifen beide kegelförmigen Ansätze aufeinander. Hierdurch wird der gezogene Spulenträger gebremst und das sich abspulende Farbband ständig gestrafft gehalten.

Zur Umkehrung der Transportrichtung des Farbbandes ist jedem Zahnrad auf der Schaltwelle ein Schalthebel zugeordnet, der durch das Farbband gegen die Stirnseite des zugeordneten Zahnrades verschwenkt wird, daß mindestens einem dieser Schalthebel ein entgegen einer Federkraft verschiebbarer Rollenhebel zugeordnet ist und daß im Wirkungsbereich dieses Rollenhebels die Abrollebene des Schalthebels einen dachförmigen Querschnitt besitzt. Beide Schalthebel sind zweckmäßig starr miteinander verbunden. Die Länge der Auflaufschräge der dachförmigen Abrollebene ist etwas kleiner als die Abstände zwischen den Schalthebeln und den zugeordneten Zahnrädern. Um diese Abstände definiert einzuhalten, sind die Schalthebel mit Ansätzen versehen. Kommt während einer Umschaltphase der Ansatz eines Schalthebels mit der Stirnseite des zugeordneten Zahnrades in Verbindung, so hat der Rollenhebel gerade die Spitze der dachförmigen Abrollebene überschritten und befindet sich am Beginn der Ablaufschräge der dachförmigen Abrollebene. Hierdurch kommt die Federkraft des Abrollhebels zur Wirkung und übt infolge des nun auftretenden Kräfteparallelogrammes eine Kraft in Richtung der Schaltwellenachse aus. Dadurch wird mit Beginn der Verschiebung der Schaltwelle die hierzu erforderliche Kraft voll von der Feder des Rollenhebels aufgebracht. Das Farbband wird zum eigentlichen Umkehrvorgang voll entlastet. Die von ihm aufzubringende Kraft bezieht sich lediglich auf das Verschwenken der beiden Schalthebel.

Die Erfindung wird anhand eines in den Zeichnungen dargestellten Ausführungsbeispieles näher erläutert. Es zeigen:
Fig. 1 die Draufsicht einer Druckeinrichtung gemäß der Erfindung teilweise im Schnitt,
Fig. 2 die gleiche Ansicht der Fig. 1, wobei nunmehr die Abschwenkvorrichtung deutlich dargestellt ist,
Fig. 3 eine Seitenansicht der Anordnung nach Fig. 1, bei der die Halbtourenkupplung dargestellt ist, und
Fig. 4. die Vorrichtung zur Umschaltung der Transportrichtung des Farbbandes.

Die in den Zeichnungen dargestellte Druckeinrichtung besteht aus den Gehäusewänden 36 und 361, die miteinander durch die Abstandsschienen 27 und 28 verbunden sind. In den Seitenwänden 36 und 361 sind das Druckwiderlager 53, die Gleitscheinen für den Transportwagen 56 des Druckkopfes 49 befestigt. In den Gehäusewänden 36 und 361 ist auch die Hohlwelle 10 befestigt, in der die Schaltwelle 8 drehbar und verschiebbar gelagert ist. An den über die Gehäusewände hinausragenden Enden der Schaltwelle 8 sind Zahnräder 7 und 9 fest angeordnet. Diese Zahnräder 7 und 9 kommen durch Verschieben der Schaltwelle 8 wechselweise mit ihnen zugeordneten Zahnkränzen 141 und 131 in Eingriff. Diese Zahnkränze sind Teil zugeordneter Spulenträger 13 und 14, auf deren Dorne 16 und 29 die Farbbandspulen 11 und 12 aufgesteckt werden. Die meist aus Blech bestehenden Farbbandspulen 11 und 12 werden durch Dauermagnete 15 (nur auf einer Seite dargestellt) gehalten. Das Farbband 17 wird über hintere Umlenkrollen 55 und 551 sowie über vordere Umlenkrollen 54 und 541 an der Stirnseite des Druckkopfes 49 vorbeigeführt. Alle Umlenkrollen sind dabei auf dem abziehbaren Druckkopf gelagert.

Beide Zahnräder 7 und 9 sowie beide Spulenträger 13 und 14 besitzen kegelförmige Ansätze 71, 91 bzw. 132 und 142, deren Kegelflächen zueinander gerichtet sind. Die Kegelflächen 71 und 142 des Zahnrades 7 und des zugeordneten Zahnkranzes 141 kommen miteinander in Berührung, wenn Zahnrad und Zahnkranz nach dem Umschaltvorgang außer' Eingriff sind. Bei der in Fig. 1 dargestellten Lage der Schaltwelle 8 befinden sich Zahnrad 9 und Zahnkranz 131 miteinander in Eingriff, und die Kegelflächen 91 und 132 sind nicht miteinander in Berührung. Das Zahnrad 7 und der Zahnkranz 141 sind dagegen außer Eingriff, während die Kegelflächen 71 und 142 sich berühren. Wird die Schaltwelle 8 über das Zahnrad 7 angetrieben, so wird über das Zahnrad 9 der Spulenträger 13 und damit die Farbbandspule 11 angetrieben. Das Farbband 17 wird dadurch von der Farbbandspule 12 auf die Farbbandspule 11 umgespult. Das Zahnrad 7 und der Spulenträger 14 machen dabei gegenläufige Drehbewegungen, so daß die Oberflächen der Kegel 71 und 142 aufeinander reiben. Durch diese Reibungskraft wird auf die Farbbandspule 12 entgegen der Abwickelrichtung eine Kraft ausgeübt, die eine stetige Straffung des Farbbandes 17 bewirkt. Nach Umschalten der Schaltwelle 8 wird diese Straffung durch die Reibungskräfte zwischen den Kegelrädern 91 und 132 erzielt. Die Verschiebung der Schaltwelle 8 und damit die Umschaltung der Transportrichtung des Farbbandes 17 wird weiter unten anhand der Fig. 4 näher beschrieben.

An der Gehäuseseitenwand 36 ist ein Winkelträger 35 befestigt, an dem ein aus den Zahnrädern 3, 4 und 5 bestehendes Getriebe gelagert ist. Dieses Getriebe wird über das Zahnrad 2 eines Elektromotors 1 angetrieben, der an der Gehäusewand 36 befestigt ist. Das Zahnrad 5 ist auf einer Antriebsachse 37 befestigt, die in der Gehäusewand 36 und dem Winkeiträger 35 gelagert ist. Diese Achse 37 ist die gemeinsame Antriebsachse für den Farbbandtransport und die Abschwenkung des Druckkopfes. Zum Antrieb des Farbbandtransportes und der Umschaltung der Schaltwelle 8 ist auf der Achse 37 ein Zahnrad 6 angeordnet, das über ein Richtgesperre 65 von der Welle 37 angetrieben wird und das ständig mit dem Zahnrad 7 in Wirkverbindung steht. Die Sperrichtung des Richtgesperres 65 ist so gewählt, daß bei Antreib der gemeinsamen Achse 37 durch den Elektromotor 1 in der einen Richtung die Antriebskraft auf das Zahnrad 7 übertragen wird, bei Drehrichtung der Achse 37 in entgegengesetzter Richtung dagegen nicht. Die in der Gehäusewand 36 im Lager 39 drehbar angeordnete Antriebsachse 37 ist über die Lagerstelle 38 in dem Winkelträger 35 hinaus verlängert und trägt auf dieser Verlängerung das Kurvenstück einer Halbtourenkupplung. Dieses Kurvenstück ist über ein Richtgesperre 44 auf dieser gemeinsamen Antriebsachse 37 gelagert, deren Sperrichtung der Sperrichtung des Richtgesperres 65 entgegengesetzt ist. Dies bedeutet: bei Sperrung des Richtgesperres 65 ist das Richtgesperre 44 nicht gesperrt. Ist dagegen das Richtgesperre 65 freilaufend, so sperrt das Richtgesperre 44 und überträgt damit die vom Elektromotor 1 ausgehende Antriebskraft auf die Halbtourenkupplung.

Die Halbtourenkupplung besitzt zwei Kurvenscheiben 40 und 59. Mit beiden Kurvenscheiben werden zwei Hebel 43 und 58 gesteuert, die auf einer gemeinsamen Drehachse 57 gelagert sind. Der Hebel 43 ist an seinem einen Ende über eine Feder 66 mit der Gehäusewand 36 verbunden und greift infolge dieser Federkraft mit seiner Abstützrolle 61 in Ausnehmungen der Kurvenscheibe 59 ein. Diese Ausnehmungen liegen annähernd diametral gegenüber und bewirken eine Arrtetierung der Halbtourenkupplung in den beiden Endlagen des Abschwenkhebels 58, der mit seiner Abstützrolle auf der Kurvenscheibe 40 um den Drehpunkt 57 hin- und hergeschwenkt wird. Dieser Abschwenkhebel 58 besitzt einen Ansatz 52, an dem das Zugseil 46 mit seinem einen Ende befestigt ist. Über eine Umlenkrolle 51 wird das Seil zum Druckkopf 49 umgelenkt und auf der anderen Seite der Druckeinrichtung an einer Blattfeder 45 befestigt, die ihrerseits fest mit der Gehäusewand 361 verbunden ist. Mit Hilfe der Einstellschraube 63 können Längentoleranzen des Seiles 46 ausgeglichen werden. Im Bereich des Druckkopfes 49 wird das Seil 46 über drei Umlenkrollen 47, 48 und 50 gelenkt. Dabei sind die Rollen 47 und 48 auf dem Wagen 56 gelagert, während die Rolle 50 auf dem vorderen Teil des Druckkopfes 49 befestigt ist.

Wird während einer Halbdrehung der Halbtourenkupplung die Kurvenscheibe 40 um eine halbe Drehung gedreht, so wird der Abschwenkhebel 58 mit seiner Abstützrolle 60 durch die exzentrisch gelagerte Kurvenscheibe 40 verschwenkt. Dadurch wird das Seil 46 gestrafft. Infolge dieser Straffung wird die Umlenkrolle 50 und damit der Druckkopf 49 in Pfeilrichtung vom Druckwiderlager 53 abgeschwenkt. In dieser abgeschwenkten Lage wird die Halbtourenkupplung stillgesetzt, indem der Nocken 62 den Mikroschalter 41 betätigt. Durch den Mikroschalter 41 wird der Elektromotor 1 abgeschaltet und damit auch der Antrieb für die gemeinsame Antriebsachse 37. Eine Verschiebung der Halbtourenkupplung wird durch die Abstützrolle 61 des Fixierhebels 43 verhindert. Sobald der Druckkopf 49 in Pfeilrichtung auf das Druckwiderlager 53 hin bewegt werden soll, wird der Elektromotor 1 erneut erregt und die Halbtourenkupplung über das Richtgesperre 44 um eine weitere halbe Umdrehung weitergedreht. Sobald der Nocken 62 die in Fig. 3 gezeigte Stellung wieder erreicht hat, wird der Mikroschalter 42 betätigt, der nunmehr eine Reversierung des Elektromotors einleitet. Während dieser halben Umdrehung der Halbtourenkupplung wird der Schwenkhebel 58 wieder seine in Fig. 3 gezeigte Lage einnehmen und das Seil 46 lockern. Infolge einer nicht dargestellten Federkraft wird der Druckkopf 49 in Richtung auf das Druckwiderlager 53 bewegt.

Nach Reversierung des Elektromotors 1 wird nunmehr durch Richtungsumkehr der Antreibsachse 37 das Richtgesperre 65 wirksam und damit auch der Farbbandtransport bzw. bedarfsweise die Farbbandumschaltung.

Das Farbband 17 besitzt, wie in Fig. 4 gezeigt, an seinen beiden Enden Hemmösen 18, durch die ein Verschwenken der jeweils zugeordneten Schalthebel 19 und 20 erfolgt.

Die Schalthebel 19 und 20 sind in Lagern 21 und 22 an den Gehäusewänden 36 und 361 schwenkbar gelagert. An ihren einen Enden sind sie durch eine Verbindungsstange 23 starr miteinander gekoppelt. D. h. sie führen stets die gleichen Bewegungen aus. An ihren anderen Enden sind die Schalthebel 19 und 20 mit gabelförmigen Ansätzen 30 und 31 versehen, durch die das Farbband 17 gleitet.

Im Bereich des einen Hebels 19 ist an der Gehäusewand 36 zusätzlich ein Rollenhebel verschiebbar angeordnet. Die Verschiebung des Rollenhebels ist senkrecht zur Schaltwelle 8 innerhalb der Zeichenebene gerichtet. In seiner gezeichneten Ruhestellung wird der Rollenhebel 24 durch die Kraft einer Zugfeder 25 gehalten. Im Wirkungsbereich des Rollenhebels 24 ist die Seitenkante des Hebels 19 dachförmig ausgebildet. Die Abrollebene 34 für den Rollenhebel 24 besteht somit aus einer Auflaufschräge 341 und einer Ablaufschräge 342. Der Schalthebel 20 ist in dem vorliegenden Ausführungsbeispiel ebenfalls mit diesen Schrägen ausgebildet. Dies erfolgt lediglich aus Herstellungsgründen, da auf diese Weise beide Schalthebel 19 und 20 gleiche Stanzteile sind. Weiterhin besitzen die Schalthebel 19 und 20 Ansätze 26 und 33, die in Wirkstellung der Schalthebel 19 und 20 auf den Zahnrädern 7 und 9 aufliegen und in Ruhestellung der Schalthebel von diesen abgehoben sind. Die in Fig. 4 rechts dargestellte Lage des Schalthebels 20 stellt also die Wirkstellung dar, während die in Fig. 4 links dargestellte Lage des Schalthebels 19 die Ruhestellung ist.

Wird das Farbband 17 in Pfeilrichtung bewegt und ist es von der Vorratsspule abgespult, so schlägt die Hemmöse 18 gegen den Ansatz 31 des Schalthebels 19 und nimmt diesen in Pfeilrichtung mit. Dadurch wird der Rollenhebel 24 entgegen der Kraft der Feder 25 nach oben verschoben, bis der Rollenhebel die obere Spitze der dachförmigen Abrollebene 34 überschritten hat. In diesem Zeitpunkt kommt der Ansatz 33 nach Zurücklegen des Weges 32 auf das Zahnrad 7 zu liegen. Gleichzeitig kommt infolge der von der Feder 25 über den Rollenhebel 24 auf die Ablaufschräge ausgeübte Kraft zur Wirkung. Durch das dabei auftretende Kräfteparallelogramm wird von dem Ansatz 33 auf das Zahnrad 7 eine Kraft ausgeübt, die axial zur Schaltwelle 8 wirkt und diese verschiebt. Während der Bewegung des Schalthebels 19 bis zum Anschlag des Ansatzes 33 an das Zahnrad 7 ist über die Verbindungsstange 23 der Ansatz 26 des Schalthebels 20 von dem Zahnrad 9 abgehoben worden. Dadurch kann der axial wirkenden Kraft, die vom Schalthebel 19 auf die Schaltwelle 8 ausgeübt wird, kein Widerstand entgegengesetzt werden.

Nach der Verschiebung der Schaltwelle 8 ist nunmehr das Zahnrad 7 in Eingriff mit dem Zahnkranz 141. Dadurch wird das Farbband 17 entgegen der Pfeilrichtung bewegt. Der Schalthebel 19 bleibt weiterhin in seiner Arbeitsstellung, in der sich der Rollenhebel 24 auf der Ablaufschräge 342 der Abrollebene 34 befindet. Ist das Farbband 17 entgegen der Pfeilrichtung abgespult, so erscheint die am rechten Ende des Farbbandes befindliche, in Fig. 1 dargestellte Hemmöse im Bereich der Gabel 30 des Hebels 20. Dadurch wird in der vorher beschriebenen Weise nunmehr der Hebel 20 verschwenkt, bis der Ansatz 26 auf dem Zahnrad 9 anliegt. Dadurch ist um den gleichen Betrag auch der Schalthebel 19 verschwenkt worden und der Rollenhebel 24 entgegen der Kraft der Feder 25 über die Spitze der dachförmigen Abrollebene 34 angehoben worden. Danach wirkt wiederum die Federkraft der Feder 25 auf den Hebel 19 und über die Verbindungsstange 23 auf den Schalthebel 20, der nunmehr die Schaltwelle 8 nach links verschiebt. Dies bedeutet, daß die Auflaufschräge 341 von der Dachspitze aus gesehen etwas kleiner sein muß als der Abstand 32 zwischen dem Ansatz 33 des Schalthebels 19 und dem Zahnrad 7 und daß die Länge der Ablaufschräge 342 von der Dachspitze aus gesehen etwas kleiner sein muß als der Abstand des Ansatzes 26 des Schalthebels 20 zum Zahnrad 9. Dabei ist unter Länge der Abstand von der Dachspitze der Abrollebene 34 zum Auflagepunkt des Rollenhebels 23 in den beiden Stellungen zu verstehen.

Die Verschiebung der Welle 8 und der beiden Zahnräder 7 und 9 wird begrenzt jeweils durch den Anschlag des kegelförmigen Ansatzes 71 bzw. 91 an den kegelförmigen Anzatz 132 bzw. 142 der Spulenträger 13 bzw. 14. Werden die Auflaufschräge 341 und Abiaufschrage 342 in ihrer Steigung über das Maß hinaus weitergeführt, das lediglich zur Umschaltung erforderlich wäre, so werden durch die Feder 25 Kräfte auf die Schaltwelle 8 übertragen, die die Reibungskräfte zwischen den kegelförmigen Ansätzen der Zahnräder 7 und 9 mit den kegelförmigen Ansätzen der Spulenträger 13 und 14 verstärken. Dadurch werden die Reibungskräfte auch bei Verschleiß konstant gehalten.

## Patentansprüche

1. Vorrichtung zum bedarfsweisen Transport bzw. Umkehren der Transportrichtung eines Farbbandes und zum Abschwenken des Druckkopfes vom Druckwiderlager in Druckeinrichtungen einer Schreib- oder Buchungsmaschine, bei der die Richtungsumkehr und der Transport des Farbbandes durch fest über eine Schaltwelle miteinander verbundenen Zahnrädern erfolgt, die durch Längsverschiebung der Schaltwelle wechselweise in zugeordnete Zahnkränze der seitlich der Druckeinrichtung angeordneten Spulenträger in Eingriff kommen, und bei der die Abschwenkung des Druckkopfes durch Straffung eines Zugseiles erfolft, das auf der einen Seite an der Druckeinrichtung und auf der anderen Seite an einem Schwenkhebel befestigt und über Umlenkrollen am Druckkopf vorbeigeführt ist, dadurch gekennzeichnet, daß eines der mit den Zahnkränzen (141) der Spulenträger (14) zusammenwirkenden Zahnräder (7) ständig über ein Richtgesperre (65) mit einer gemeinsamen Antriebsachse (3) in Wirkverbindung steht, daß der das Zugseil (46) an seinem freien Ende haltende Abschwenkhebel (58) auf einer exzentrischen Kurvenscheibe (40) einer Halbtourenkupplung abrollt, die über ein weiteres Richtgesperre (44) mit der gemeinsamen Antriebsachse (37) in Wirkverbindung steht, daß beide Richtgesperre (44, 65) in entgegengesetzten Richtungen sperren und daß die gemeinsame Antriebsachse (37) von einem einzigen Elektromotor (1) reversierbar antreibbar ist.

2. Vorrichtung nach Anspruch 1, dadurch gekennzeichnet, daß die Halbtourenkupplung eine zweite Kurvenscheibe (59) mit zwei annähernd diametral gegenüberliegenden Vertiefungen aufweist in denen ein Fixierhebel (43) zur Arretierung der beiden Endlagen des Abschwenkhebels (58) einrastbar ist.

3. Vorrichtung nach den Ansprüchen 1 und 2, dadurch gekennzeichnet, daß der Elektromotor (1) reversierbar ist.

4. Vorrichtung nach Anspruch 1, dadurch gekennzeichnet, daß die miteinander verbundenen Zahnräder (7, 9) und die diesen zugeordneten Spulenträger (13, 14) kegelförmige Ansätze (71, 91 bzw. 132, 142) aufweisen, deren Kegelflächen jeweils zueinander gerichtet sind und bei gegenläufiger Drehrichtung aufeinander schleifen solange die Zahnräder (7 bzw. 9) und die zugeordneten Zahnkränze (131 bzw. 141) außer Eingriff sind.

5. Vorrichtung nach einem oder mehreren der Ansprüche 1 bis 4, dadurch gekennzeichnet, daß zur Umkehrung der Bewegungsrichtung des Farbbandes jedem Zahnrad (7, 9) auf der Schaltwelle ein Schalthebel (19, 20) zugeordnet ist, der durch das Farbband (17) gegen die Stirnseite des zugeordneten Zahnrades (7, 9) verschwenkt wird, daß mindestens einem dieser Schalthebel (19) ein entgegen einer Federkraft verschiebbarer Rollenhebel (24) zugeordnet ist, der auf einer dachförmigen Abroliebene (34) des Schalthebels (19) abrollt.

6. Vorrichtung nach Anspruch 5, dadurch gekennzeichnet, daß die Schalthebel (19, 20) Ansätze (26, 33) besitzen, die in Wirkstellung der Schalthebel (19, 20) auf den Zahnrädern (7, 9) aufliegen und in Ruhestellung der Schalthebel (19, 20) von diesen abgehoben sind.

## Revendications

1. Mécanisme pour le transport et/ou l'inversion, suivant les besoins, du dispositif de transport d'un ruban encré et pour l'éloignement de la tête d'impression de la butée d'impression dans les imprimantes d'une machine enregistreuse ou à écrire, mécanisme dans lequel le changement de sens et le transport du ruban encré s'effectuent à l'aide de roues dentées reliées rigidement entre elles par l'intermédiaire d'un arbre de commande, roues dentées qui viennent en prise alternativement avec des couronnes dentées correspondantes de porte-bobines disposés à côte de l'imprimante par déplacement longitudinal de l'arbre de commande, l'éloignement de la tête d'impression étant assuré par la tension d'un câble tracteur fixé, d'un côté, à l'imprimante et, de l'autre côté, à un levier pivotant et passant devant la tête d'impression par l'intermédiaire de galets de guidage, caractérisé en ce que l'une des roues dentées (7) coopérant avec les roues dentées (141) des porte-bobines (14) est continuellement en prise avec un arbre d'entraînement commun (3) par l'intermédiaire d'un accouplement unidirectionnel (65), que le levier pivotant (58) maintenant l'extrémité libre du câble tracteur (46) roule sur un disque à came (40) d'un accouplement excentrique, qui est en liaison, par l'intermédiaire d'un autre accouplement unidirectionnel (44), avec l'arbre d'entraînement commun (37), que les deux accouplements unidirectionnels (44, 65) assurent un blocage dans des sens opposés et que l'arbre d'entraînement commun (37) peut être entraîné, de façon réversible, par un seul moteur électrique (1 ).

2. Mécanisme selon la revendication 1, caractérisé en ce que l'accouplement excentrique présente un second disque à came (59) présentant deux encoches à peu près diamétralement opposées dans lesquelles s'introduit le levier d'immobilisation (43) afin de définir les deux positions terminales du levier pivotant (58).

3. Mécanisme selon l'une quelconque des revendications 1 et 2, caractérisé en ce que le moteur électrique 1 est réversible.

4. Mécanisme selon la revendication 1, caractérisé en ce que les roues dentées reliées entre elles 7, 9 et les porte-bobines correspondants 13, 14 présentent des saillies coniques, dont les faces coniques sont chaque fois opposées et frottent, les unes sur les autres, lors d'une rotation en sens opposés, aussi longtemps que les roues dentées 7, 9 et les couronnes dentées 131, 141 respectivement sont dégagées.

5. Mécanisme selon l'une des revendications 1 à 4, caractérisé en ce que pour l'invention du sens de déplacement du ruban encré, un levier de changement de sens 19, 20 est prévu pour chaque roue dentée 7, 9 sur l'arbre de commande, levier que fait pivoter le ruban encré 17 contre le front de la roue dentée correspondante 7, 9 et qu'à moins un de ces leviers de changement de sens 19 est ajouté un levier à rouleaux 24 pouvant être déplacé à l'encontre d'un ressort et roulant le long d'une surface de roulement en forme de toiture 34 du levier de changement de sens 19.

6. Mécanisme selon la revendication 5, caractérisé en ce que les leviers de changement de sens 19, 20 présentent deux saillies 26, 33 qui, dans la position de fonctionnement des leviers de changement de sens 19, 20, s'appliquent contre les roues dentées 7, 9 et en sont éloignés dans la position de repos des leviers 19, 20.

## Claims

1. A device for transporting and reversing the transport direction of an ink ribbon, as desired, and for withdrawing the printing head from the platen in printing devices of a typewriter or accounting machine, in which the ribbon is reversed and transported by means of gearwheels which are rigidly connected to each other via a control shaft, said gearwheels alternately engaging, by the sliding of the control shaft in the longitudinal direction, associated gear rings of the reel holders arranged on the side of the printing device, the withdrawal of the printing head being effected by the tensioning of a cord which is secured at one end to the printing device and at the other end to a deflection lever and which is guided along the printing head via guide rollers, characterized in that one of the gearwheels (7) cooperating with the gear rings (141) on the reel holders (14) is permanently coupled, via a pawl-and-ratchet device (65), to a common drive shaft (3), the deflection lever (58) whose free end holds the cord (46) rolling down on an eccentric cam disc (40) of a cam mechanism which is connected to the common drive shaft (37) via a further pawl-and-ratchet device (44), the two pawl-and-ratchet devices (44, 65) being arranged to block in opposite directions and the common drive shaft (37) being drivable in a reversible manner by means of a single electric motor (1 ).

2. A device as claimed in Claim 1, characterized in that the cam mechanism comprises a second cam disc (59), which is provided with two recesses which are arranged in approximately diametrically opposite positions and in which a locking lever (43) can engage in order to lock the deflection lever (58) in one or the other of two extreme positions.

3. A device as claimed in the Claims 1 and 2, characterized in that the electric motor (1) is reversible.

4. A device as claimed in Claim 1; characterized in that the interconnected gearwheels (7, 9) and the reel holders (13, 14) associated therewith comprise conical parts (71, 91 and 132, 142) whose conical faces face each other and slide on each other in opposed directions for as long as the gearwheels (7, 9) and the associated gear ring (131, 141) do not mesh with each other.

5. A device as claimed in one or more of the Claims 1 to 4, characterized in that for the reversal of the transport direction of the ribbon each gearwheel (7, 9) on the control shaft has associated with it a control lever (19, 20) which is deflectible, by the ribbon (17), against the face of the associated gearwheel (7, 9), at least one of these control levers (19) having associated with it a roller lever (24) which is slidable against the force of a spring and which acts on a roof-shaped rolling face (34) of the control lever (19).

6. A device as claimed in Claim 5, characterized in that the control levers (19, 20) comprise projections (26, 33) which bear on the gearwheels (7, 9) in the operating position of the control levers (19, 20) and which are lifted off these gearwheels in the rest position of the control levers (19,20).
